# FASCICULE DE BREVET EUROPEEN

(11) **EP 0 041 425 B1**
(45) Date de publication et mention de la délivrance du brevet: **15.02.1984**
(21) Numéro de dépôt: 81400776.1
(22) Date de dépôt: 18.05.1981
(51) Int. Cl.: E02B 11/00

(54) **Procédé de réalisation de tranchées drainantes**
Verfahren zum Herstellen von Drainagerinnen
Method of making drain trenches

(30) Priorité: 03.06.1980 FR 8012296
(43) Date de publication de la demande: 09.12.1981
(73) Titulaire: SONDAGES INJECTIONS FORAGES "S.I.F." ENTREPRISE BACHY, F-92300 Levallois-Perret (FR)
(72) Inventeur: Deniau, Alain Maurice, F-94000 Créteil (FR)
(74) Mandataire: de Boisse, Louis Arnaud

## Description

This invention relates to steering of a vehicle and more particularly to a dual control steering system for a materiel handling vehicle.

Frequently, a heavy duty material handling mechanism, such as a crane or excavator, is mounted from an upperstructure supported by a truck chassis. The truck ist capable of being driven over the road or highway under the control of an operator in the main truck cab. The material handling mechanism is supported on the upperstructure which is mounted by a center pin for relative movement with respect to the truck chassis. An operator's cab is provided on the upperstructure to move with the material handling mechanism. During operation at a construction site, an operator in the operator cab can control movement of the truck. U.S. Patent N° 3 599 814 teaches a remote drive mechanism for powering the drive wheels from an auxiliary engine mounted on the upperstructure.

In a prior art machine steering from the truck cab is accomplished through a steering wheel which provides the mechanical input to the steering gearbox. Hydraulic power is provided to the steering gearbox from a power steering pump which is driven by the truck engine. The steering wheel provides mechanical control of the hydraulic power applied to the steering gearbox. The mechanical output of the steering gearbox, through a relay arm, is linked to a steering arm which is connected to the front wheels. Steering from the operator's cab, located on the upperstructure, is accomplished through a steering lever which is mechanically linked to a steering valve. The steering valve receives hydraulic power from a power steering pump located on the upperstructure power unit. The hydraulic output from the steering valve is routed through a center pin to a steering cylinder located on the truck chassis. The steering cylinder can be extended or retracted in response to the output of the steering valve. The output of the steering cylinder is connected to the relay arm which is connected to the steering arm for positioning the front wheels. Steering from the operator's cab can override steering from the truck cab. In this prior art machine the steering system from the truck cab and the steering system from the operator's cab are hydraulically and mechanically independent before the relay arm. It is an object of the invention to teach a dual location steering control system which is all hydraulic controlled and utilizes two independent hydraulic supplies which are connected in a common hydraulic system.

The present invention proposes a dual control system for a vehicle having a first station, mounted on a chassis, for controlling steering of the vehicle with a steering wheel, and a second station, mounted on an upperstructure which is rotatably supported from the chassis, for steering the vehicle with a steering device wherein control inputs for steering the vehicle from the first station and the second station are provided to common steering gear box, with an upperstructure hydraulic reservoir mounted on the upperstructure, characterized in that it comprises an upperstructure power steering pump having an input connected to said upper reservoir and an output for providing pressurized hydraulic fluid, a chassis hydraulic reservoir supported on said chassis, a chassis power steering pump having an input connected to said chassis reservoir and an output for providing pressurized hydraulic fluid to the common steering gear box, a hydraulic connection between said upperstructure reservoir and said chassis reservoir to provide free communication therebetween, a flow divider, disposed in the output of said upperstructure power steering pump, having a first output connection for supplying pressurized hydraulic fluid to the common steering gear box and a second pressurized hydraulic fluid output, and steering valve means connected to said second output of said flow divider to provide steering control to the common steering gear box from the second station.

The present invention teaches an improved dual control steering system for use on a material handling vehicle. The disclosed dual steering mechanism provides an all hydraulic system with an interconnected hydraulic system a first hydraulic power supply mounted on the upperstructure and a second hydraulic power supply mounted on the chassis. The disclosed dual steering system utilizes one hydraulically powered mechanically controlled steering gear box which can be simultaneously or independently powered from the two hydraulic power supplies.

The disclosed dual function remote steering system utilizes a first hydraulic power supply mounted on the upperstructure which provides hydraulic power and hydraulic control for steering the vehicle from the operator cab on the upperstructure, and a second hydraulic power supply supported on the truck chassis which normally provides hydraulic power for steering the vehicle from the main truck cab. The reservoirs for the upperstructure hydraulic power supply and the chassis power supply are interconnected to provide for a common oil supply. The output of the upper hydraulic power supply goes through a flow divider which divides the hydraulic flow into two components, one of which provides power for operating the chassis steering gear and the other of which provides hydraulic control power through which the vehicle is steered from the operator cab. A steering valve is provided which is responsive to a steering device in the operator cab to provide hydraulic fluid through the center pin to a torque motor mounted on the main chassis.

The torque motor provides one input to a two input tee gear box, the output of which is connected to the chassis steering gear. The tee gear box has another input connected to the steering wheel in the main truck cab. Thus, when the upper power supply is energized, the vehicle can be steered either through the steering wheel in the main cab or the steering device in the operator cab.

For a better understanding of the invention, reference may be made to the preferred embodiment of the invention, shown in the accompanying drawings in which:
Fig. 1 is a side view of a truck mounted extendable boom hydraulic excavator for which the disclosed dual location steering system is particularly suitable; and,
Fig. 2 is a schematic of dual function remote steering control system according to the teaching of the present invention.

Refering now to the drawings, there is shown in Fig. 1 an excavating vehicle 10 having a boom 16 formed with a pair of telescoping sections. Boom 16 is pivotally mounted on an upperstructure 12 which is rotatably supported by a center pin 14 from the main truck chassis 26. Vehicle 10 is provided with a forward or main truck cab 30 and a rearward or upperstructure operator cab 32. Truck cab 30 is occupied by an operator during over the road movement to a selected site. Operator cab 32 is occupied by the operator during operation of the boom assembly which is mounted on upper support platform 12. The general construction of the materiel handling vehicle 10 is similar to that disclosed in U.S. Patent Nos 3 587 886; 3 599 814; and 3 666 125 from which a more detailed description of this type vehicle may be obtained.

Refering now to Fig. 2, there is shown a schematic of a dual steering assembly constructed according to the teaching of the present invention. Center pin 14 rotatably supports upperstructure 12 from chassis 26. An upper power steering pump 20, connected to an upper reservoir 22, provides pressurized hydraulic fluid. Reservoir 22, power pump 20, and the associated drive (not shown) form the upperstructure hydraulic power supply. The pressurized hydraulic output of power steering pump 20 is connected to pressure relief valve 25. Pressure relief valve 25 is set to limit hydraulic pressure to 140 Kg/ cm². The pressure regulated hydraulic fluid is fed to flow divider 24.

Flow divider 24 divides the pressurized fluid from power steering pump 20 into two components. The first component from flow divider 24 is fed through the center pin 14 via connection 29 and provides the hydraulic power for steering vehicle 10 when controlled from operator cab 32. The other output of flow divider 24 is fed to upper steering valve 23.

Upper steering valve 23 has hydraulic connections 27 and 28 which extend through center pin 14 to a torque motor 40. Steering valve 23, which can be the type as manufactured by Sheller Globe Co., model No. 79-218, is operable in response to the joy stick steering device 42 mounted in operator cab 32. A return line 41 connects the output of steering valve 23 to the upper reservoir 22. Torque motor 40 can rotate in either direction depending on the flow direction of the pressurized hydraulic fluid through the appropri ate supply line 27 or 28 in response to positioning of steering device 42 by an operator in cab 32. The upperstructure steering valve 23 has associated therewith a relief valve which is set to provide relief at approximately 70 Kg/cm² to limit the pressure of the control fluid in lines 27 and 28. Center pin 14 is a structure well known in the art which allows a rotatable upper member 12 to have several fluid communicating passages with a relatively stationary lower member. The pressurized hydraulic output from the flow divider 24 is fed through line connection 29 which extends through center pin 14.

A hydraulically operated mechanically controlled steering gear assembly 50, as manufactured by Ross Co., Model No. HFB-64, is utilized for steering wheels 52 of vehicle 10. Steering gear assembly 50 is mounted on chassis 26. Steering gear assembly 50 has a mechanical output 53 connected through appropriate mechanical likages to wheels 52 to turn them in response to a mechanical input applied to input 51. Pressurized hydraulic fluid for operating steering gear assembly 50 can be supplied from the upperstructure power supply through connection 29. A tee gear box 60, as manufactured by Curtis Machine Co., Model No. 914200, is provided which has a first mechanical input 62 and a second mechanical input 64 for controlling a mechanical output 66. Output 66 of the tee gear box 60 is connected to the input 51 of chassis steering assembly 50. The mechanical output of torque motor 40 is connected to the input 62 of tee gear box 60 for steering vehicle 10 in response to positioning of steering device 42 located in operator cab 32. The other input 64 to tee gear box 60 is connected to steering wheel 68 which is positioned in truck cab 30.

A chasssis power steering pump 70 is provided on chassis 26. Associated with chassis power steering pump 70 is reservoir 72 which is also supported on chassis 26. Chassis reservoir 72, power steering pump 70 and the associated truck drive (not shown) form the chassis hydraulic supply. Upper reservoir 22 and chassis reservoir 72 are connected in fluid communication by connection 74 which extends through center pin 14 to provide for a common hydraulic system. The pressurized hydraulic output of chassis steering pump 70 is connected through a suitable connection 76 to chassis steering assembly 50. Check valves 78 and 80 are provided in the connections of the chassis hydraulic power supply and the upperstructure hydraulic power supply, respectively, to steering gear assembly 50. Check valves 78 and 80 restrict the flow direction of the pressurized hydraulic fluid from upperstructure power steering pump 20 and chassis power steering pump 70 to the desired path through chassis steering gear 50. The output of chassis steering gear assembly 50 is conducted through a suitable connection 82 to the chassis reservoir 72.

The disclosed dual steering control provides for an all hydraulic system utilizing one steering gear box assembly 50 which can simultaneously or individually be powered from two independent sources of hydraulic power 20 and 70. Since reservoirs 22 and 72 are interconnected, an independent check on the oil level of the chassis power supply is not required. Both the truck engine, which drives chassis power steering pump 70, and an upperstructure engine, which drives upperstructure power steering pump 20, can be running simultaneously without damage to the steering systems. The chassis power steering pump 70 will not easily run out of oil, even if a leak occurs in the chassis hydraulic system, since it can draw from the upper reservoir 22. If the chassis power steering pump 70 should fail, the pressurized hydraulic fluid for operating chassis steering assembly 50 can be obtained by running the upperstructure engine for the upperstructure power steering pump 20. The remote drive from operator cab 32 is through the chassis steering assembly 50 and does not override it.

## Revendications

1. Un système de double commande pour un véhicule ayant un premier poste (30) monté sur un châssis (26) pour commander la direction du véhicule au moyen d'un volant de direction (68), et un second poste (32) monté sur une superstructure (12) qui est portée à rotation par le châssis (26), pour diriger le véhicule au moyen d'un dispositif de direction (42), système dans lequel les commandes d'entrée pour diriger le véhicule à partir du premier poste (30) et du second poste (32) sont appliquées à un mécanisme de direction commun (50), un réservoir hydraulique (22) de superstructure étant monté sur la superstructure, caractérisé en ce qu'il comprend une pompe (20) de direction assistée de superstructure ayant un orifice d'entrée raccordé audit réservoir (22) de superstructure et un orifice de sortie pour fournir du fluide hydraulique sous pression, un réservoir hydraulique (72) de châssis porté par ledit châssis (26), une pompe (70) de direction assistée de châssis ayant un orifice d'entrée raccordé audit réservoir (72) de châssis et un orifice de sortie pour fournir du fluide hydraulique sous pression au mécanisme de direction commun (50), une liaison hydraulique (74) entre ledit réservoir (22) de superstructure et ledit réservoir (72) de châssis pour assurer une libre communication entre eux, un répartiteur d'écoulement (24) disposé dans l'orifice de sortie de ladite pompe (20) de direction assistée de superstructure ayant une première conduite de sortie pour fournir du fluide hydraulique sous pression au mécanisme de direction commun (50) et une seconde conduite de sortie de fluide hydraulique sous pression, et des moyens (23) formant valve de direction raccordés à ladite seconde conduite de sortie dudit répartiteur d'écoulement (24) pour assurer la commande de direction du mécanisme de direction commun (50) à partir du second poste (32).

2. Un système de double commande selon la revendication 1, caractérisé en ce qu'il comprend une boîte d'engrenage en T (60) ayant deux organes d'entrée mécaniques (62, 64) et un organe de sortie mécanique (66) accouplé audit mécanisme de direction commun (50), le volant de direction (68) situé dans le premier poste (30) étant accouplé à un premier organe d'entrée (64) de ladite boîte d'engrenage en T (60) un moteur- couple (40) fonctionnant en réponse à un signal de sortie hydraulique desdits moyens formant valve de direction étant accouplé à l'autre organe d'entrée (62) de ladite boîte d'engrenage en T.

3. Un système de double commande selon la revendication 1, caractérisé en ce qu'il comporte un premier clapet anti-retour (80) disposé entre ledit répartiteur d'écoulement et ledit mécanisme de direction (50) de châssis pour envoyer un courant hydraulique provenant dudit répartiteur d'écoulement audit mécanisme de direction et un second clapet anti-retour (78) disposé entre ladite pompe (70) de direction assistée de châssis et ledit mécanisme de direction (50) de châssis pour envoyer un courant hydraulique provenant de ladite pompe (70) de direction assistée de châssis au mécanisme de direction (50) de châssis.

4. Un système de double commande selon la revendication 3, caractérisé en ce qu'il comprend un détendeur de pression (25) disposé dans l'orifice de sortie de ladite pompre de direction assistée de superstructure et un second détendeur de pression, réglé à une plus faible valeur que ledit premier détendeur de pression, disposé dans le second conduite de sortie dudit répartiteur d'écoulement (24).

## Claims

1. A dual control system for a vehicle having a first station (30) mounted on a chassis (26) for controlling steering of the vehicle with a steering wheel (68), and a second station (32), mounted on an upperstructure (12), which is rotatably supported from the chassis (26), for steering the vehicle with a steering device (42) wherein control inputs for steering the vehicle from the first station (30) and the second station (32) are provided to a common steering gear box (50), with an upperstructure hydraulic reservoir (22) mounted on the upperstructure (12), characterized in that it comprises an upperstructure power steering pump (20) having an input connected to said upper reservoir (22) and an output for providing pressurized hydraulic fluid, a chassis hydraulic reservoir (72) supported on said chassis (26), a chassis power steering pump (70) having an input connected to said chassis reservoir (72) and an output for providing pressurized hydraulic fluid to the common steering gear box (50), a hydraulic connection (74) between said upperstructure reservoir (22) and said chassis reservoir (72) to provide free communication therebetween, a flow divider (24) disposed in the output of said upperstructure power steering pump (20), having a first output connection (29) for supplying pressurized hydraulic fluid to the common steering gear box (50) and a second pressurized hydraulic fluid output, and steering valve means (23) connected to said second output of said flow divider (24) to provide steering control to the common steering gear box (50) from the second station (32).

2. A dual control system according to claim 1 characterized in that it comprises a tee gear box (60) having two mechanical inputs (62, 64) and a mechanical output (66) connected to said common steering gear box (50). The steering wheel (68) in the first station (30) being connected to one input (64) of said tee gear box (60), a torque motor (40) responsive to hydraulic output from said steering valve means (23) connected to the other input (62) of said tee gear box (60).

3. A dual control system according to claim 1 characterized in that it comprises a first check valve (80) disposed between said flow divider and said chassis steering gear box (50) to direct hydraulic flow from said flow divider to said chassis steering gear box and a second chack valve (78) disposed between said chassis power steering pump (70) and said chassis steering box (50) to direct hydraulic flow from said chassis power steering pump (70) to said chassis steering gear box (50).

4. A dual control system according to claim 3 characterized in that it comprises a first pressure relief valve (25) disposed in the output of said upper power steering pump and a second pressure relief valve, set at a lower value than said first pressure relief valve, disposed in the second output of said flow divider (24).

## Patentansprüche

1. Zweikreis-Steueranlage für ein Fahrzeug mit einer auf einem Chassis (26) angebrachten ersten Station (30) zur Steuerung der Lenkung des Fahrzeuges mittels eines Lenkrades (68) und mit einer zweiten Station (32), die auf einem am Chassis (26) drehbar gelagerten Fahrzeugaufbau (12) angebracht ist und zur Lenkung des Fahrzeuges mittels einer Lenkvorrichtung (42) dient, wobei Steuereingänge zur Lenkung des Fahrzeuges von der ersten Station (30) und der zweiten Station (32) aus zu einem gemeinsamen Lenkgetriebe (50) geführt sind, mit einem hydraulischen Fahrzeugaufbau-Reservoir (22), das am Fahrzeugaufbau (12) angebracht ist, gekennzeichnet durch eine Fahrzeugaufbau-Servolenkpumpe (20) mit einem Einlaß, der an dem Fahrzeugaufbau-Reservoir (22) angeschlossen ist, und einem Auslaß, der hydraulisches Druckmittel liefert, ein hydraulisches Chassis-Reservoir (72), das am Chassis (26) abgestützt ist, eine Chassis-Servolenkpumpe (70) mit einem Einlaß, der am Chassis-Reservoir (72) angeschlossen ist, und einem Auslaß, der hydraulisches Druckmittel dem gemeinsamen Lenkgetriebe (50) zuführt, eine hydraulische Verbindung (74) zwischen dem Fahrzeugaufbau-Reservoir (22) und dem Chassis-Reservoir (72) zum Ermöglichen einer freien Strömung zwischen den beiden Reservoirs, einen Strömungsteiler (24), der im Auslaß der Fahrzeugaufbau-Servolenkpumpe (20) angeordnet ist und der einen ersten Auslaß (29) zur Druckversorgung des gemeinsamen Lenkgetriebes (50) und einen hydraulisches Druckmittel liefernden zweiten Auslaß aufweist, und ein Lenkventil (23), das am zweiten Auslaß des Strömungsteilers (24) angeschlossen ist, um dem gemeinsamen Lenkgetriebe (50) von der zweiten Station (32) aus eine Lenksteuerung zuzuführen.

2. Zweikreis-Steueranlage nach Anspruch 1, gekennzeichnet durch ein T-Getriebe (60) mit zwei mechanischen Eingängen (62, 64) und einem mechanischen Ausgang (66), der am gemeinsamen Lenkgetriebe (50) angeschlossen ist, wobei das Lenkrad (68) in der ersten Station (30) mit einem Eingang (64) des T-Getriebes (60) verbunden ist, einen Drehmomentmotor (40), der auf den hydraulischen Ausgang des Lenkventils (23) anspricht und der am anderen Eingang (62) des T-Getriebes (60) angeschlossen ist.

3. Zweikreis-Steueranlage nach Anspruch 1, gekennzeichnet durch ein erstes Rückschlagventil (80), das zwischen dem Strömungsteiler und dem Chassis-Lenkgetriebe (50) angeordnet ist, um Hydraulikmittel vom Strömungsteiler zum Chassis-Lenkgetriebe zu leiten, und ein zweites Rückschlagventil (78), das zwischen der Chassis-Servolenkpumpe (70) und dem Chassis-Lenkgetriebe (50) angeordnet ist, um Hydraulikmittel von der Chassis-Servolenkpumpe (70) zum Chassis-Lenkgetriebe (50) zu leiten.

4. Zweikreis-Steueranlage nach Anspruch 3, gekennzeichnet durch ein erstes Druckentlastungsventil (25), das im Ausgang der Fahrzeugaufbau-Servolenkpumpe angeordnet ist, und ein zweites Druckentlastungsventil, das auf einen kleineren Wert als das erste Druckentlastungsventil eingestellt ist und in dem zweiten Ausgang des Strömungsteilers (24) angeordnet ist.
